# EUROPÄISCHE PATENTSCHRIFT

(11) **EP 1 056 160 B1**
(45) Veröffentlichungstag und Bekanntmachung des Hinweises auf die Patenterteilung: **03.05.2006**
(21) Anmeldenummer: 00110839.8
(22) Anmeldetag: 22.05.2000
(51) Int. Cl.: H01R 13/436

(54) **Verbindersystem**
Connector system
Système de connecteur

(30) Priorität: 26.05.1999 DE 19924060
(43) Veröffentlichungstag der Anmeldung: 29.11.2000
(73) Patentinhaber: Delphi Technologies, Inc., Troy, MI 48007 (US)
(72) Erfinder: Uc, Kamil, 42115 Wuppertal (DE)
(74) Vertreter: Manitz, Finsterwald & Partner GbR

(56) Entgegenhaltungen:
- EP-A- 0 340 994
- EP-A- 0 855 766
- US-A- 5 716 235

## Beschreibung

Die Erfindung betrifft ein Verbindersystem, mit einem Gehäuse, das wenigstens eine Aufnahme für zumindest einen insbesondere elektrischen Anschluß umfaßt, der nach erfolgter Montage durch ein Positionssicherungselement in der Aufnahme gehalten ist.

Ein solches Verbindersystem kann beispielsweise dazu verwendet werden, die entsprechenden Verbindungen zu einer flexiblen oder starren gedruckten Schaltung herzustellen.

Bei den bisher bekannten Verbindersystemen sind die Positionssicherungselemente entweder getrennt von dem die Anschlüsse aufnehmenden Gehäuse ausgebildet oder durch ein vollständiges bleibendes Gelenk mit dem Gehäuse verbunden.

Dokument US-A-5 716 235 offenbart ein Verbindersystem nach dem Oberbegriff des Anspruchs 1.

Ziel der Erfindung ist es, ein verbessertes Verbindersystem der eingangs genannten Art zu schaffen, das möglichst kostengünstig herstellbar und auf möglichst einfache Weise handhabbar ist. Dabei soll mit diesem Verbindersystem auch ein möglichst optimaler Schutz des bzw. der Anschlüsse gewährleistet sein.

Diese Aufgabe wird nach der Erfindung dadurch gelöst, daß das einstükkig mit dem Gehäuse hergestellte Positionssicherungselement zunächst über Sollbruchstellen mit dem Gehäuse verbunden ist, die zwischen am Positionssicherungselement angeordneten Gelenkzapfen und den Innenrändern von diese Gelenkzapfen aufnehmenden Schlitzen des Gehäuses vorgesehen sind, wobei das Positionssicherungselement nach einem Brechen der Sollbruchstellen infolge eines Verschwenkens des Positionssicherungselements relativ zum Gehäuse bei entsprechend in den Schlitzen geführten Gelenkzapfen in seine Sicherungsposition bewegbar ist.

Aufgrund dieser Ausbildung ist das Verbindersystem auf besonders kostengünstige Weise herstellbar. Es ist nicht nur äußerst einfach handhabbar, es gewährleistet auch einen optimalen Schutz des bzw. der Anschlüsse und damit des gesamten Verbindersystems.

Bei einer bevorzugten praktischen Ausführungsform des erfindungsgemäßen Verbindersystems sind das Gehäuse und das Positionssicherungselement anfänglich durch ein einstückiges Formteil gebildet. Das Verbindersystem kann somit beispielsweise im Spritzgußverfahren hergestellt werden.

Das Gehäuse und das Positionssicherungselement kann insbesondere aus einem Fiberglas umfassenden Material gebildet sein.

Das Positionssicherungselement ist zweckmäßigerweise plattenartig ausgebildet.

Bei einer bevorzugten praktischen Ausführungsform ist auf einander gegenüberliegenden Seiten des Gehäuses jeweils ein Schlitz vorgesehen, wobei in die beiden Schlitze jeweils ein seitlich am Positionssicherungselement vorgesehener Gelenkzapfen eingreift.

Die durch die beiden Gelenkzapfen verlaufende Schwenkachse verläuft zweckmäßigerweise quer zu der Richtung, in der der Anschluß in die Aufnahme einsteckbar ist.

Von Vorteil ist auch, wenn die Gelenkzapfen an einem Ende des Positionssicherungselements vorgesehen sind und das Positionssicherungselement mit seinem gegenüberliegenden freien Ende zu dem in der Aufnahme angeordneten Anschluß hin verschwenkbar ist.

Bei einer bevorzugten praktischen Ausführungsform des erffndungsgemäßen Verbindersystems weisen die Schlitze jeweils einen als Drehlager für den betreffenden Gelenkzapfen dienenden breiteren Abschnitt und einen sich daran anschließenden schmaleren Abschnitt auf, wobei die Gelenkzapfen jeweils mit einer Abflachung versehen und nach erfolgtem Verschwenken des Positionssicherungselements in die schmaleren Schlitzabschnitte einführbar sind.

Zweckmäßigerweise ist das Positionssicherungselement in eine zur Einsteckrichtung des Anschlusses zumindest im wesentlichen parallele Endschwenklage schwenkbar.

Von Vorteil ist auch, wenn die Schlitze bezüglich der Einsteckrichtung des Anschlusses so geneigt sind, daß das Positionssicherungselement sowohl in Anschlußeinsteckrichtung als auch dazu senkrecht zum Anschluß hin verschiebbar ist.

Die Erfindung wird im folgenden anhand eines Ausführungsbeispiels unter Bezugnahme auf die Zeichnung näher erläutert; in dieser zeigen:
- Figur 1: eine schematische, teilweise geschnittene Seitenansicht eines Verbindersystems bei seine Ausgangsposition einnehmendem Positionssicherungselement, wobei der Schnitt seitlich durch einen Gelenkzapfen hindurch geführt ist,
- Figur 2: eine mit der Figur 1 vergleichbare Darstellung, wobei der Schnitt jedoch weiter innen und auch durch die Anschlußaufnahme des Gehäuses hindurch geführt ist,
- Figur 3: eine schematische, teilweise geschnittene Seitenansicht des Verbindersystems nach einem Verschwenken des Positionssicherungselements sowie nach bereits gebrochenen Sollbruchstellen, wobei der Schnitt seitlich durch einen Gelenkzapfen hindurch geführt ist,
- Figur 4: eine mit der Figur 3 vergleichbare Darstellung, wobei der Schnitt jedoch weiter innen und auch durch die Anschlußaufnahme des Gehäuses hindurch geführt ist,
- Figur 5: eine schematische, teilweise geschnittene Seitenansicht des Verbindersystems bei seine Endposition einnehmendem Positionssicherungselements, wobei der Schnitt seitlich durch einen Gelenkzapfen hindurch geführt ist,
- Figur 6: eine mit der Figur 5 vergleichbare Darstellung, wobei der Schnitt jedoch weiter innen und auch durch die Anschlußaufnahme des Gehäuses hindurch geführt ist,
- Figur 7: eine perspektivische schematische Ansicht des Verbindersystems bei seine Ausgangsposition einnehmendem Positionssicherungselement,
- Figur 8: eine perspektivische schematische Ansicht des Verbindersystems nach einem Verschwenken des Positionssicherungselements sowie nach bereits gebrochenen Sollbruchstellen und
- Figur 9: eine perspektivische schematische Ansicht des Verbindersystems bei seine Endposition einnehmendem Positionssicherungselement.

Das in den Figuren 1 bis 9 schematisch dargestellte Verbindersystem 10 umfaßt ein Gehäuse 12, das mit wenigstens einer Aufnahme 14 für einen oder mehrere insbesondere elektrische Anschlüsse 16 versehen ist, die nach erfolgter Montage durch ein Positionssicherungselement 18 in der Aufnahme 14 gehalten werden (vgl. insbesondere die Figuren 5, 6 und 9).

Das plattenartige Positionssicherungselement 18 ist einstückig mit dem Gehäuse 12 hergestellt. Dabei ist es zunächst über Sollbruchstellen 20 mit dem Gehäuse 12 verbunden, die zwischen am Positionssicherungselement 18 angeordneten Gelenkzapfen 22 und den Innenrändern 24 von diese Gelenkzapfen 22 aufnehmenden Schlitzen 26 des Gehäuses 12 vorgesehen sind (vgl. insbesondere Figur 1).

Das Gehäuse 12 und das Positionssicherungselement 18 können somit anfänglich insbesondere durch ein einstückiges Formteil gebildet sein. Dabei ist insbesondere auch ein Fiberglas umfassendes Material verwendbar.

Die beiden Schlitze 26 sind auf einander gegenüberliegenden Seiten des Gehäuses 12 vorgesehen, wobei in diese beiden Schlitze 26 jeweils ein seitlich am Positionssicherungselement 18 vorgesehener Gelenkzapfen 22 eingreift.

Die beiden Schlitze 26 weisen jeweils einen als Drehlager für den betreffenden Gelenkzapfen 22 dienenden breiteren Abschnitt 26' und einen sich daran anschließenden schmaleren Abschnitt 26' auf. Mit einem Verschwenken des Positionssicherungselements 18 aus der in den Figuren 1, 2 und 7 gezeigten Ausgangsposition brechen die Sollbruchstellen 20. Die Gelenkzapfen 22 sind jeweils mit einer Abflachung 28 versehen und nach erfolgtem Verschwenken des Positionssicherungselements 18 in die schmaleren Schlitzabschnitte 26'' einführbar (vgl. beispielsweise die Figuren 3 bis 6).

Das Positionssicherungselement 18 ist somit nach einem Brechen der Sollbruchstellen 20 infolge eines Verschwenkens des Positionssicherungselements relativ zum Gehäuse 12 bei entsprechend in den Schlitzen 26 geführten Gelenkzapfen 22 in seine in den Figuren 5, 6 und 9 dargestellte Sicherungsposition bewegbar, in der der Spalt 30 zwischen dem Positionssicherungselement 18 und den Anschlüssen 16 (vgl. insbesondere Figur 6) auf ein Minimum reduziert ist.

Die durch die beiden Gelenkzapfen 22 verlaufende Schwenkachse erstreckt sich quer zu der Richtung S, in der die Anschlüsse 16 in der Aufnahme 14 einsteckbar sind.

Die Gelenkzapfen 22 sind an einem Ende des Positionssicherungselements 18 vorgesehen, das entsprechend mit seinem gegenüberliegenden freien Ende zu den in der Aufnahme 14 angeordneten Anschlüssen 16 hin verschwenkbar ist.

Dabei ist das Positionssicherungselement 18 in eine zur Einsteckrichtung S der Anschlüsse 16 zumindest im wesentlichen parallele Endschwenklage schwenkbar. Sobald diese Endschwenklage erreicht ist, kann das Positionssicherungselement 18 infolge einer entsprechenden Führung der Gelenkzapfen 22 in den Schlitzen 26 nach vorne und unten zu den Anschlüssen 16 hin verschoben werden. Sobald die mit einer jeweiligen Abflachung 28 versehenen Gelenkzapfen 22 in den schmaleren Schlitzabschnitten 26" aufgenommen sind, ist ein Verschwenken des Positionssicherungselements 18 nicht mehr möglich.

Mit einem anfänglichen Verschwenken des Positionssicherungselements 18 brechen die Sollbruchstellen 20, woraufhin das Positionssicherungselement ungehindert weiter in die beispielsweise in den Figuren 3 und 4 dargestellte Endschwenklage verschwenkbar ist. In dieser Endschwenklage erstreckt sich das Positionssicherungselement 18 zumindest im wesentlichen parallel zu der Richtung S, in der die Anschlüsse 16 in die Aufnahme 14 einsteckbar sind. Im Anschluß daran wird das Positionssicherungselement 18 mit in den Schlitzen 26 entsprechend geführten Gelenkzapfen 22 nach vorne und unten zu den Anschlüssen 16 hin verschoben. Dazu sind die Schlitze 26 bezüglich der Einsteckrichtung S entsprechend geneigt (vgl. insbesondere die Figuren 1, 3, 5, 8 und 9).

Das beschriebene Verbindersystem 10 kann beispielsweise zur Herstellung gewünschter Verbindungen mit einer flexiblen oder starren gedruckten Schaltung 32 verwendet werden. Es ist sowohl bei einem elektronischen Header als auch bei einem In-line-Verbindersystem einsetzbar.

### Bezugszeichenliste

- 10: Verbindersystem
- 12: Gehäuse
- 14: Aufnahme
- 16: Anschluß
- 18: Positionssicherungselement
- 20: Sollbruchstelle
- 22: Gelenkzapfen
- 24: Innenrand
- 26: Schlitz
- 26': breiterer Schlitzabschnitt
- 26": schmalerer Schlitzabschnitt
- 28: Abflachung
- 30: Spalt
- 32: gedruckte Schaltung

- S: Einsteckrichtung

## Patentansprüche

1. Verbindersystem (10) mit einem Gehäuse (12), das wenigstens eine Aufnahme (14) für zumindest einen insbesondere elektrischen Anschluß (16) umfaßt, der nach erfolgter Montage durch ein Positionssicherungselement (18) in der Aufnahme (14) gehalten ist,
wobei das einstückig mit dem Gehäuse (18) hergestellte Positionssicherungselement (18) zunächst über Sollbruchstellen (20) mit dem Gehäuse (12) verbunden ist, wobei das Positionssicherungselement (18) nach einem Brechen der Sollbruchstellen (20) infolge eines Verschwenkens des Positionssicherungselements (18) relativ zum Gehäuse (12) in seine Sicherungsposition bewegbar ist, **dadurch gekennzeichnet, daß** die Sollbruchstellen zwischen am Positionssicherungselement (18) angeordneten Gelenkzapfen (22) und den Innenrändern (24) von diese Gelenkzapfen (22) aufnehmenden Schlitzen (26) des Gehäuses (12) vorgesehen sind und daß die Bewegung in die Sicherungsposition mit entsprechend in den Schlitzen (26) geführten Gelenkzapfen (22) erfolgt.

2. Verbindersystem nach Anspruch 1,
**dadurch gekennzeichnet,**
**daß** das Gehäuse (12) und das Positionssicherungselement (18) anfänglich durch ein einstückiges Formteil gebildet sind.

3. Verbindersystem nach Anspruch 1 oder 2,
**dadurch gekennzeichnet,**
**daß** das Gehäuse (12) und das Positionssicherungselement (18) aus einem Fiberglas umfassenden Material gebildet sind.

4. Verbindersystem nach einem der vorhergehenden Ansprüche,
**dadurch gekennzeichnet,**
**daß** das Positionssicherungselement (18) plattenartig ausgebildet ist.

5. Verbindersystem nach einem der vorhergehenden Ansprüche,
**dadurch gekennzeichnet,**
**daß** auf einander gegenüberliegenden Seiten des Gehäuses (12) jeweils ein Schlitz (26) vorgesehen ist und in die beiden Schlitze (26) jeweils ein seitlich am Positionssicherungselement (18) vorgesehener Gelenkzapfen (22) eingreift.

6. Verbindersystem nach einem der vorhergehenden Ansprüche,
**dadurch gekennzeichnet,**
**daß** die durch die beiden Gelenkzapfen (22) verlaufende Schwenkachse quer zu der Richtung (S) verläuft, in der der Anschluß (16) in die Aufnahme (14) einsteckbar ist.

7. Verbindersystem nach einem der vorhergehenden Ansprüche,
**dadurch gekennzeichnet,**
**daß** die Gelenkzapfen (22) an einem Ende des Positionssicherungselement (18) vorgesehen sind und das Positionssicherungselement (18) mit seinem gegenüberliegenden freien Ende zu dem in der Aufnahme (14) angeordneten Anschluß (16) hin verschwenkbar ist.

8. Verbindersystem nach einem der vorhergehenden Ansprüche,
**dadurch gekennzeichnet,**
**daß** die Schlitze (26) jeweils einen als Drehlager für den betreffenden Gelenkzapfen (22) dienenden breiteren Abschnitt (26') und einen sich daran anschließenden schmaleren Abschnitt (26'') aufweisen, und daß die Gelenkzapfen (22) jeweils mit einer Abflachung (28) versehenen.und nach erfolgtem Verschwenken des Positionssicherungselements in die schmaleren Schlitzabschnitte (26") einführbar sind.

9. Verbindersystem nach einem der vorhergehenden Ansprüche,
**dadurch gekennzeichnet,**
**daß** das Positionssicherungselement (18) in eine zur Einsteckrichtung (S) des Anschlusses (16) zumindest im wesentlichen parallele Endschwenklage schwenkbar ist.

10. Verbindersystem nach einem der vorhergehenden Ansprüche,
**dadurch gekennzeichnet,**
**daß** die Schlitze (26) bezüglich der Einsteckrichtung (S) des Anschlusses so geneigt sind, daß das Positionssicherungselement (18) sowohl in Anschlußeinsteckrichtung (S) als auch dazu senkrecht zum Anschluß (16) hin verschiebbar ist.

## Claims

1. Connector system (10) having a housing (12) which comprises at least one mount (14) for at least one connection (16), in particular an electrical connection, which is held in the mount (14) by a position securing element (18) after the assembly has been completed, wherein the position securing element (18), which is formed in one piece with the housing (12), is initially connected to the housing (12) via desired breaking locations (20), with the position securing element (18) being movable into its securing position after a breaking of the desired breaking locations (20) as a result of a pivoting of the position securing element (18) relative to the housing (12), **characterized in that** the desired breaking locations are provided between joint spigots (22) which are arranged at the position securing element (18) and the inner edges (24) of slits (26) of the housing (12) which accommodate these joint spigots (22);
and **in that** the movement into the securing position takes place with joint spigots (22) correspondingly guided in the slits (26).

2. Connector system in accordance with claim 1, **characterized in that** the housing (12) and the position securing element (18) are initially formed by a single-piece molded part.

3. Connector system in accordance with claim 1 or claim 2, **characterized in that** the housing (12) and the position securing element (18) are formed of a material comprising fiberglass.

4. Connector system in accordance with any one of the preceding claims, **characterized in that** the position securing element (18) is designed in plate shape.

5. Connector system in accordance with any one of the preceding claims, **characterized in that** a slit (26) is in each case provided on mutually oppositely disposed sides of the housing (12) and in each case a joint spigot (22) which is provided laterally at the position securing element (18) engages into the two slits (26).

6. Connector system in accordance with any one of the preceding claims, **characterized in that** the pivot axis which extends through the two joint spigots (22) extends transversely to the direction (S) in which the connection (16) can be inserted into the mount (14).

7. Connector system in accordance with any one of the preceding claims, **characterized in that** the joint spigots (22) are provided at one end of the position securing element (18) and the position securing element (18) can be pivoted with its oppositely disposed free end towards the connection (16) which is arranged in the mount (14).

8. Connector system in accordance with any one of the preceding claims, **characterized in that** the slits (26) each have a broader section (26') which serves as a rotational bearing for the relevant joint spigot (22) and a narrower section (26'') adjoining thereto; and **in that** the joint spigots (22) are in each case provided with a flattened section (28) and can be introduced into the narrower slot sections (26") after a completed pivoting of the position securing element.

9. Connector system in accordance with any one of the preceding claims, **characterized in that** the position securing element (18) can be pivoted into a final pivotal position which is at least substantially parallel to the insertion direction (S) of the connection (16).

10. Connector system in accordance with any one of the preceding claims, **characterized in that** the slits (26) are inclined relative to the insertion direction (S) of the connection in such a manner that the position securing element (18) can be displaced both in the connector insertion direction (S) and also perpendicularly thereto towards the connection (16) .

## Revendications

1. Système de connecteur comportant un boîtier (12), qui comprend un logement (14) pour au moins une borne notamment électrique (16), qui une fois le montage réalisé, est retenue dans le logement (14) par un élément (18) de blocage en position, dans lequel l'élément de blocage en position (18) réalisé d'un seul tenant avec le boîtier (12) est relié tout d'abord au moyen de points de rupture de consigne (20) au boîtier (12), et dans lequel l'élément de blocage en position (18) doit être amené dans une position de blocage après une rupture des points de rupture de consigne (20) en raison d'un basculement de l'élément de blocage en position (18) par rapport au boîtier (12), **caractérisé en ce que** les points de rupture de consigne sont prévus entre des pivots (22) disposés sur l'élément de blocage en position (18) et les bords intérieurs (24) de fentes (26) du boîtier (12), qui logent ces pivots (22), et que le déplacement aboutissant à la position de blocage est exécuté avec le pivot (22) guidé de façon correspondante dans les fentes (26).

2. Système de connecteur selon la revendication 2, **caractérisé en ce que** le boîtier (12) et l'élément de blocage en position (18) sont formés initialement par une pièce moulée monobloc.

3. Système de connecteur selon la revendication 1 ou 2, **caractérisé en ce que** le boîtier (12) et l'élément de blocage en position (18) sont réalisés en un matériau comprenant des fibres de verre.

4. Système de connecteur selon l'une des revendications précédentes, **caractérisé en ce que** l'élément de blocage en position (18) est agencé sous la forme d'une plaque.

5. Système de connecteur selon l'une des revendications précédentes, **caractérisé en ce qu'**une fente (26) est prévue respectivement sur des côtés réciproquement opposés du boîtier (12) et qu'un pivot respectif (22) prévu latéralement sur l'élément de blocage en position (18) s'engage dans les deux fentes (26).

6. Système de connecteur selon l'une des revendications précédentes, **caractérisé en ce que** l'axe de pivotement, qui passe par les deux pivots (22), s'étend transversalement par rapport à la direction (S), dans laquelle la borne (16) peut être enfichée dans le logement (14).

7. Système de connecteur selon l'une des revendications précédentes, **caractérisé en ce que** les pivots (22) sont prévus sur une extrémité de l'élément de blocage en position (18) et que l'élément de blocage en position (18) peut basculer, par son extrémité libre opposée, en direction de la borne (16) disposée dans le logement (14).

8. Système de connecteur selon l'une des revendications précédentes, **caractérisé en ce que** les fentes (26) possèdent chacune une section plus large (26'), qui sert de palier pivotant pour le pivot concerné (22), et comportent une section plus étroite (26") se raccordant à la précédente et que les pivots (22) sont équipés chacun d'un méplat (28) et peuvent être introduits, après pivotement de l'élément de blocage en position, dans les sections plus étroites (26") des fentes.

9. Système de connecteur selon l'une des revendications précédentes, **caractérisé en ce que** l'élément de blocage en position (18) peut pivoter pour venir dans une position finale de pivotement au moins essentiellement parallèle à la direction d'enfichage (S) de la borne (16).

10. Système de connecteur selon l'une des revendications précédentes, **caractérisé en ce que** les fentes (26) sont inclinées par rapport à la direction d'enfichage (S) de la borne de telle sorte que l'élément de blocage en position (18) est déplaçable aussi bien dans la direction (S) d'enfichage de la borne que perpendiculairement à cette direction en direction de la borne (16).
